# EUROPÄISCHE PATENTSCHRIFT

(11) **EP 1 336 481 B1**
(45) Veröffentlichungstag und Bekanntmachung des Hinweises auf die Patenterteilung: **16.11.2011**
(21) Anmeldenummer: 03003314.6
(22) Anmeldetag: 13.02.2003
(51) Int. Cl.: B41F 21/10

(54) **Vorrichtung zur Umstellung der Greifersteuerung einer Wendetrommel**
Device for the gripper conversion of a gripper cylinder
Dispositif de commutation de la commande des pinces d'un cylindre à pinces

(30) Priorität: 16.02.2002 DE 10206466
(43) Veröffentlichungstag der Anmeldung: 20.08.2003
(73) Patentinhaber: Koenig & Bauer Aktiengesellschaft, 97080 Würzburg (DE)
(72) Erfinder: Wieland, Erich, 97082 Würzburg (DE); Jentzsch, Arndt, 01640 Coswig (DE); Piesch, Steffen, 01665 Niederau-OT Gröbern (DE); Schumann, Frank, 01445 Radebeul (DE)

(56) Entgegenhaltungen:
- EP-A- 0 658 425
- EP-A- 0 664 213
- DE-A- 2 604 895
- DE-A- 2 708 478

## Beschreibung

Die Erfindung betrifft eine Vorrichtung zum Umstellen der Bewegung des Greifersystems einer Wendetrommel für wahlweise im Schöndruck oder im Schön- und Widerdruck einsetzbare Bogendruckmaschinen *nach dem Oberbegriff des 1. bzw. des 8. Anspruchs.*

Beim Betrieb einer Druckmaschine im Schöndruck müssen die Greifersysteme der Wendetrommel andere Bewegungsabläufe realisieren als im Schön- und Widerdruck. Das wird gewährleistet, indem für jede Betriebsart Steuerkurven vorgesehen sind, denen die rollentragenden Greifersteuersegmente der Greiferantriebe wahlweise zugeordnet werden können oder indem Steuerkurven drehbar gelagert werden, so dass die Greifersteuersegmente der Greiferantriebe bei den beiden Betriebsarten auf verschiedenen Steuerkurven ablaufen.

Gemäß der DE 27 08 478 A1 sind zur Steuerung der Greiferbewegung Rillenscheiben vorgesehen, die mit den Rollen der Greifersteuersegmente zusammenwirken können. Eine Zuordnung der Greifersteuersegmente zu den Rillenscheiben erfolgt durch Verschiebung der Rillenscheiben in Richtung der Längsachse der Wendetrommel.

Aus der gattungsgemäßen DE 26 04 895 A1 ist bekannt, Steuerkurven gestellfest anzuordnen und als Antriebselemente bezeichnete Greifersteuersegmente in einer sich über die Länge des Wendetrommelkörpers erstreckenden Brücke schwenkbar zu lagern. Die Greifersteuersegmente weisen Zahnsegmente auf, über die sie mit der Greiferwelle in Wirkverbindung stehen. Um die Rollenhebel den Steuerkurven zuordnen zu können, ist die Brücke im Trommelkörper entsprechend dem Abstand der Steuerkurven längsverschiebbar angeordnet. Zur Umstellung der Betriebsart ist ein auf dem Trommelkörper gelagerter Exzenterbolzen vorgesehen, der in eine der Brücke zugeordnete Schlitzplatte eingreift. Die Verdrehung des Exzenterbolzens bewirkt die Längsverschiebung der Brücke. Zur Fixierung der Brücke sind Klemmschrauben vorgesehen.

Für eine Umstellung der Betriebsart muss der Trommelkörper zugänglich gemacht werden.

Nach der DE 42 23 190 A1 sind die Steuerkurven fest am Gestell und die rollentragenden Greifersteuersegmente schwenkbar auf einem längsverschiebbaren Schlitten gelagert. Zur Axialverstellung des Schlittens ist dieser mit einem exzentrischen Mitnehmerstift eines drehbar gelagerten Exzenterbolzens gekoppelt. Der Exzenterbolzen ist über ein Kegelradpaar mit einer parallel zur Wendetrommelachse verlaufenden Schaltwelle verbunden, die seitlich aus der Wendetrommel hinausreicht. Die Umstellung der Betriebsart kann erfolgen, indem die Schaltwelle verdreht wird, wodurch eine Übertragung der Drehbewegung mittels des Kegelradpaares auf den Exzenterbolzen erfolgt, dessen Mitnehmerstift in eine Aussparung des Schlittens hineinragt.

Zur Fixierung des Schlittens ist ein Klemmkopf vorgesehen, dessen erster Schenkel mit einem Winkelhebel wirkverbunden ist. Am anderen Schenkel des Winkelhebels greift eine Schubstange an, die seitlich aus der Wendetrommel hinausgeführt ist. Die Verschiebung der Schubstange bewirkt, dass sich der Klemmkopf in Richtung Wendetrommelkörper bewegt und diesen fixiert.

Bei der Vorrichtung nach der DE 41 31 273 A1 erstreckt sich eine axial verschiebbare Schaltbrücke über die Breite der Wendetrommel. Zur Einleitung der Umstellung der Greifersteuerung ist eine drehbar und axial verschiebbar gelagerte Achse vorgesehen, die aus der Wendetrommel herausragt. Die Achse greift drehfest in den Lagerzapfen einer drehbar auf der Wendetrommel gelagerten Axialkurve ein. An der Schaltbrücke ist ein weiterer Zapfen angeordnet, der radial in die Axialkurve eingreift, so dass eine Verdrehung der Achse eine Verschiebung der Schaltbrücke zur Folge hat. An der Achse ist eine Schulter ausgebildet, die über einen Winkelhebel mit Klemmelementen zusammenwirkt, so dass bei einer Verschiebung der Achse eine Fixierung der Schaltbrücke erfolgt.

Aus der EP 0 664 213 A ist eine Umstellung einer Bogendruckmaschine von Schöndruck auf Schön- und Widerdruck mit motorischen Stellkräften bekannt. Dabei sind an der Wendetrommel Zangengreifer auf einer Greiferwelle angeordnet. Die Steuerung der Zangengreifer auf der Greiferwelle der Wendetrommel erfolgt durch vorzugsweise auf beiden Maschinenseiten an der Seitenwand befestigte Doppelkurven, auf deren Kurven jeweils eine Kurvenrolle abläuft, die ein Greifersteuerungssegment bewegt. Dieses Greifersteuerungssegment ist stirnseitig an einem axial an der Wendetrommel verschiebbaren Schlitten befestigt, so dass die Kurvenrolle durch axiale Schlittenbewegung von der einen Kurve auf die andere Kurve der Doppelkurve verstellbar ist. Die Verstellung erfolgt über einen Stellzylinder, der über einen Mechanismus mit dem Schlitten verbunden ist.

Aus der EP 658 425 A1 ist eine weitere Einrichtung zum Umstellen einer Bogendruckmaschine von Schöndruck auf Schön- und Widerdruck bekannt geworden. Dabei finden ebenfalls motorische Stellkräfte Verwendung.

Die vorgenannten Lösungen erweisen sich maschinenbaulich als aufwändig. Die Abfrage des eingestellten Betriebszustandes ist erschwert.

Aus den genannten Nachteilen resultiert die Aufgabe der Erfindung, eine Vorrichtung zum Umstellen der Bewegung des Greifersystems der Wendetrommel für wahlweise im Schöndruck oder im Schön- und Widerdruck einsetzbare Bogendruckmaschinen zu schaffen, die einfach aufgebaut ist und die Abfrage des Betriebszustandes erleichtert.

Gelöst wird diese Aufgabe durch eine Vorrichtung, die gemäß den Merkmalen der Patentansprüche 1 und 8 ausgebildet ist. Weitere vorteilhafte Ausgestaltungen sind den Unteransprüchen zu entnehmen.

Die erfindungsgemäße Vorrichtung weist verschiebbare Lagerachsen auf, die die Greifersteuersegmente tragen. Zur Verschiebung der Lagerachsen ist eine koaxial zur Wendetrommelachse gelagerte, axial verschiebbare Schubstange vorgesehen, die über eine Brücke mit den Lagerachsen verbunden ist. Durch die Verschiebung der Lagerachsen werden die Rollen der Greifersteuersegmente gestellfesten Steuerkurven zugeordnet. Die zur Ver-schiebung der Lagerachsen mit den darauf angeordneten Greifersteuersegmenten benötigte Kraft wird von einem Linearantrieb aufgebracht, der mit der Schubstange verbunden ist. Dieser verfährt die Schubstange in korrespondierende Endlagen und fixiert sie dort.

Der Vorteil dieser Lösung besteht darin, dass zur Verschiebung und Fixierung der Lagerachsen mit den darauf angeordneten Greifersteuersegmenten nur noch ein einfach aufgebauter Mechanismus benötigt wird. Dieser ist über eine seitlich aus der Wendetrommel herausragende Schubstange mit an dieser angreifendem Linearantrieb zu betätigen.
Die Endlagen der Schubstange sind einstellbar. Durch eine die Lage der Schubstange erfassende Sensorik kann die eingestellte Betriebsart in Form einer Sicherheitsabfrage auch bei laufender Maschine leicht erfasst werden. Die erfindungsgemäße Vorrichtung weist gegenüber den bekannten Ausführungen zudem eine verringerte rotierende Masse auf und ist auf Grund der verringerten Anzahl an Bauteilen weniger anfällig gegen Verschmutzung.

Anhand von Ausführungsbeispielen soll die Erfindung nachfolgend näher erläutert werden. Die Zeichnung zeigt die Seitenansicht der Wendetrommel mit der erfindungsgemäße Vorrichtung zur Umstellung der Greifersteuerung im Teilschnitt.
Die Wendetrommel 1 ist drehbar zwischen den Gestellwänden 12 gelagert. Benachbart zu den Stirnseiten der Wendetrommel 1 sind Steuerkurven 4 koaxial zueinander und zu der Drehachse der Wendetrommel 1 angeordnet. Die Steuerkurven 4 sind fest mit den Gestellwänden 12 verbunden.
Sie können Bestandteil eine Kurvenscheibe sein, die zwei nebeneinander angeordnete Durchmesserbereiche aufweist, von denen einer die Greiferbewegung im Schön- und der andere die Greiferbewegung im Schön- und Widerdruck steuert. Alternativ zu dieser einteiligen Ausführung mit unterschiedlichen nebeneinander angeordneten Durchmesserbereichen können auch an jeder Gestellwand 12 zwei Kurvenscheiben nebeneinander für je eine Betriebsart angeordnet sein.
Neben der dargestellten Form können die Kurvenscheiben auch als Topfkurven ausgeführt sein. Der Trommelkörper 11 nimmt zwei Lagerachsen 10 auf, auf deren den Gestellwänden 12 zugewandten Seiten je ein Greifersteuersegment 2 befestigt ist. Beide Lagerachsen 10 sind drehbar gegenüber dem Trommelkörper 11 und längs zur Drehachse des Trommelkörpers 11 verschiebbar gelagert. Dazu sind für jede Lagerachse 10 zwei vorzugsweise als Nadellager ausgeführte Radiallager 14 vorgesehen. Die Greifersteuersegmente 2 sind verdrehfest durch Form- oder Kraftschluss mit den Lagerachsen 10 verbunden und augenförmig oder halbkreisförmig ausgebildet, so dass sie den Trommelkörper 11 entweder ganz oder teilweise umschließen. Sie weisen in einem Teilbereich des Umfangs ein Zahnsegment 15 auf und tragen eine drehbar gelagerte Rolle 3. Das Zahnsegment 15 kämmt mit einem nicht dargestellten Ritzel, welches auf einer ebenfalls nicht dargestellten Greiferwelle angeordnet ist
Die Lagerachsen 10 sind im Ausführungsbeispiel fluchtend angeordnet und mittels der Torsionsfeder 13 gegeneinander verspannt. Die auf den Greifersteuersegmenten 2 gelagerten Rollen 3 liegen jeweils an einem Durchmesserbereich der Steuerkurven 4 an. Unter der Wirkung der Federkraft werden die Rollen 3 in dieser Lage gehalten.
Die Lagerachsen 10 sind über das zweifach wirkende Axiallager 6 miteinander und mit der Brücke 8 verbunden. Diese Anordnung bewirkt, dass die Lagerachsen 10 gegenüber der Brücke 8 verdrehbar und in Richtung der Drehachse des Trommelkörpers 11 nur gemeinsam mit der Brücke 8 verschiebbar sind. Mit der Brücke 8 ist die axial verschiebbar gelagerte Schubstange 5 verbunden, die koaxial zur Drehachse des Trommelkörpers 11 verläuft. Sie ragt seitlich über den Trommelkörper 11 und die Gestellwand 12 hinaus. Die Schubstange 5 steht mit dem auf der Außenseite der Gestellwand 12 angeordneten und fest mit der Gestellwand 12 verbundenen Linearantrieb 9 in Wirkverbindung. Als Linearantrieb 9 kann ein doppeltwirkender Pneumatikzylinder mit Endlagenabtastung vorgesehen sein. Zwischen Linearantrieb 9 und Schubstange 5 ist das zweiseitig wirkende Axiallager 7 angeordnet, welches der Drehentkopplung dient. Alternativ zu dieser Ausführung kann die Drehentkopplung auch im Innenraum des Trommelkörpers 11 erfolgen, indem zwischen Brücke 8 und Schubstange 5 ein zweiseitig wirkendes Axiallager angeordnet wird.
Zur Erfassung der Lage der Schubstange 5 ist ein nicht dargestellter Sensor außerhalb der Gestellwand 12 vorgesehen.

Zur Umstellung der Wendetrommel 1 von Schön- auf Schön- und Widerdruck wird die Schubstange 5 unter der Wirkung der von dem Linearantrieb 5 erzeugten Kraft von der einen in die andere Endlage verschoben. Mit der Schubstange 5 wird auch die mit ihr verbundene Brücke 8, sowie jede der beiden Lagerachsen 10 mit den auf ihnen angeordneten Greifersteuersegmenten 2 längs in Richtung der Drehachse der Wendetrommel 1 verschoben. Der Verschiebeweg der Schubstange 5 zwischen den beiden Endlagen entspricht dem Abstand zwischen den benachbarten Durchmesserbereichen auf den Steuerkurven 4. Infolge der Verschiebung der Greifersteuersegmente 2 werden die auf ihnen gelagerten Rollen 3 jeweils auf dem der anderen Betriebsart entsprechenden Durchmesserbereich der Steuerkurven 4 angelegt.
Die Wendetrommel 1 wird über nicht dargestellte Antriebsräder in eine Drehbewegung versetzt. Bei der Drehbewegung der Wendetrommel 1 laufen die Rollen 3 auf den Steuerkurven 4. Die Greifersteuersegmente 2 führen eine Schwenkbewegung aus, deren Drehpunkt die Lagerachsen 10 bilden. Die Zahnsegmente 15 der Greifersteuerelemente 2 kämmen dabei mit nicht dargestellten Antriebsritzeln, die auf den Greiferwellen angeordnet sind. Damit wird die Schwenkbewegung auf die Greiferwellen übertragen, an denen die Greifer angeordnet sind. Im Ausführungsbeispiel sind zwei Greiferwellen vorgesehen, die über je ein auf einer Seite angeordnetes Greifersteuersegment 2 angetrieben werden und die mit je einer Zangengreiferhälfte verbunden sind.
Alternativ dazu können die Greiferwellen auch Greiferaufschläge oder Sauggreifer tragen.

Bei einer anderen nicht dargestellten Ausführungsform der Erfindung ist eine sich längs der Wendetrommel 1 erstreckende, axial verschiebbar gelagerte Lagerachse 10 vorgesehen. An beiden Seiten der Lagerachse 10 sind Greifersteuersegmente 2 drehbar zur Lagerachse 10 angeordnet. Jedes der Greifersteuersegmente 2 trägt eine Rolle 3, die an einer der an der Gestellwand 12 koaxial zur Wendetrommeldrehachse gestellfest angeordneten Steuerkurven 4 angelegt ist. Die Greifersteuersegmente 2 sind gegenüber der Lagerachse 10 mit je einer Feder verspannt. Die Lagerachse 10 ist über die Brücke 8 mit einer koaxial zur Wendetrommelachse angeordneten, axial verschiebbar gelagerten Schubstange 5 so verbunden. Die Schubstange 5 ragt seitlich über die Gestellwand 12 hinaus und steht mit einem Linearantrieb 9 in Wirkverbindung. Zwischen dem Linearantrieb 9 und der Schubstange 5 ist ein zweiseitig wirkendes Axiallager 7 zur Drehentkopplung vorgesehen. Das Axiallager 7 kann auch zwischen Brücke 8 und Schubstange 5 angeordnet sein. Zur Erfassung der Lager der Schubstange 5 ist ein Sensor vorgesehen. Damit kann in einfacher Weise eine Sicherheitsabfrage realisiert werden.

### Bezugszeichenliste

- 1: Wendetrommel
- 2: Greifersteuersegment
- 3: Rolle
- 4: Steuerkurve
- 5: Schubstange
- 6: Axiallager
- 7: Axiallager
- 8: Brücke
- 9: Linearantrieb
- 10: Lagerachsen
- 11: Trommelkörper
- 12: Gestellwand
- 13: Torsionsfeder
- 14: Radiallager
- 15: Zahnsegment

## Patentansprüche

1. Vorrichtung zum Umstellen der Bewegung des Greifersystems einer Wendetrommel für wahlweise im Schöndruck oder im Schön- und Widerdruck einsetzbare Bogendruckmaschinen mit ***koaxial zur Drehachse der Wendetrommel (1) angeordnete, in den Gestellwänden der Bogendruckmaschine gelagerte Steuerkurven (4), die über axial zur Drehachse der Wendetrommel (1) verschiebbar gelagerte, wahlweise an die Steuerkurven (4) anlegbare Greifersteuersegmente (2) mit dem Greifersystem in Wirkverbindung stehen, derart, dass durch die Steuerkurven (4) eine Schwenkbewegung der Greifersteuersegmenten (2) erzeugt wird, so dass durch deren Zusammenwirken mit einer Greiferwelle die Bewegung von dieser Greiferwelle zugeordneten Greifer steuerbar ist,***
**dadurch gekennzeichnet, dass**
zwei drehbar ***in der Wendetrommel (1)*** und axial ***zur Drehachse der Wendetrommel (1)*** verschiebbar gelagerte Lagerachsen (10) vorgesehen sind, auf deren den Steuerkurven (4) zugewandten Seiten je eines der Greifersteuersegmente (2) verdrehfest zur Lagerachse (10) so angeordnet ist, ***dass die Schwenkbewegung der Greifersteuersegmente (2) um den Drehpunkt der Lagerachse (10) erfolgt,*** wobei die Lagerachsen (10) über eine Brücke (8) mit einer koaxial zur Wendetrommelachse angeordneten, axial verschiebbar gelagerten Schubstange (5) so verbunden sind, dass eine Axialbewegung der Schubstange (5) über die Brücke (8) und die Lagerachsen (10) auf die Greifersteuersegmente (2) übertragbar ist, ***wobei der Schubstange (5) zum Erzeugen der Axialbewegung ein Linearantrieb (9) zugeordnet ist.***

2. Vorrichtung zum Umstellen der Bewegung des Greifersystems nach Anspruch 1, **dadurch gekennzeichnet, dass** zur Lagerung der Lagerachsen (10) gegenüber der Brücke (8) zweiseitig wirkende Axiallager (6) vorgesehen sind.

3. Vorrichtung zum Umstellen der Bewegung des Greifersystems nach Anspruch 1 oder 2, **dadurch gekennzeichnet, dass** die Schubstange (5) drehentkoppelt gegenüber der Wendetrommel (1) gelagert ist.

4. Vorrichtung zum Umstellen der Bewegung des Greifersystems nach Anspruch 3, **dadurch gekennzeichnet, dass** zur Drehentkopplung ein zweiseitig wirkendes Axiallager (7) vorgesehen ist.

5. Vorrichtung zum Umstellen der Bewegung des Greifersystems nach Anspruch 1, **dadurch gekennzeichnet, dass** zwischen Schubstange (5) und Linearantrieb (9) eine Drehentkopplung vorgesehen ist.

6. Vorrichtung zum Umstellen der Bewegung des Greifersystems nach einem der vorhergehenden Ansprüche, **dadurch gekennzeichnet, dass** eine die Lagerachsen (10) gegeneinander verspannende Torsionsfeder (13) vorgesehen ist.

7. Vorrichtung zum Umstellen der Bewegung des Greifersystems nach einem der vorhergehenden Ansprüche, **dadurch gekennzeichnet, dass** ein die Lage der Schubstange (5) erfassender Sensor vorgesehen ist.

8. Vorrichtung zum Umstellen der Bewegung des Greifersystems einer Wendetrommel für wahlweise im Schöndruck oder im Schön- und Widerdruck einsetzbare Bogendruckmaschinen mit ***koaxial zur Drehachse der Wendetrommel (1) angeordnete, in den Gestellwänden der Bogendruckmaschine gelagerte Steuerkurven (4), die über axial zur Drehachse der Wendetrommel (1) verschiebbar gelagerte, wahlweise an die Steuerkurven (4) anlegbare Greifersteuersegmente (2) mit dem Greifersystem in Wirkverbindung stehen, derart, dass durch die Steuerkurven (4) eine Schwenkbewegung der Greifersteuersegmenten (2) erzeugt wird, so dass durch deren Zusammenwirken mit einer Greiferwelle die Bewegung von dieser Greiferwelle zugeordneten Greifern steuerbar ist,***
**dadurch gekennzeichnet, dass**
eine sich längs der Wendetrommel (1) erstreckende, axial ***zur Drehachse der Wendetrommel (1)*** verschiebbar gelagerte Lagerachse (10) vorgesehen ist, die auf beiden Seiten je ein drehbar gegenüber der Lagerachse (10) gelagertes Greifersteuersegment (2) trägt ***und die Schwenkbewegung der Greifersteuersegmente (2) um die Lagerachse (10) erfolgt,*** wobei die Lagerachse (10) über eine Brücke (8) mit einer koaxial zur Wendetrommelachse (1) angeordneten, axial verschiebbar gelagerten Schubstange (5) so verbunden ist, dass eine Axialbewegung der Schubstange (5) über die Brücke (8) und die Lagerachse (10) auf die Greifersteuersegmente (2) übertragbar ist , ***wobei der Schubstange (5) zum Erzeugen der Axialbewegung ein Linearantrieb (9) zugeordnet ist.***

9. Vorrichtung zum Umstellen der Bewegung des Greifersystems einer Wendetrommel nach Anspruch 8, **dadurch gekennzeichnet, dass** die Schubstange (5) drehentkoppelt gegenüber der Brücke (8) gelagert ist.

10. Vorrichtung zum Umstellen der Bewegung des Greifersystems einer Wendetrommel nach Anspruch 9, **dadurch gekennzeichnet, dass** zur Drehentkopplung ein zweiseitig wirkendes Axiallager (7) vorgesehen ist.

11. Vorrichtung zum Umstellen der Bewegung des Greifersystems einer Wendetrommel nach Anspruch 8, **dadurch gekennzeichnet, dass** zwischen Schubstange (5) und Linearantrieb (9) eine Drehentkopplung vorgesehen ist.

12. Vorrichtung zum Umstellen der Bewegung des Greifersystems einer Wendetrommel nach Anspruch 11, **dadurch gekennzeichnet, dass** die Greifersteuersegmente (2) mit Federn gegenüber der Lagerachse (10) verspannt sind.

13. Vorrichtung zum Umstellen der Bewegung des Greifersystems nach einem der Ansprüche 8 bis 12, **dadurch gekennzeichnet, dass** ein die Lage der Schubstange (5) erfassender Sensor vorgesehen ist.

## Claims

1. Device for converting the movement of the gripper system of a turning drum for sheet printing machines selectably usable in first forme printing or in first forme and perfecting printing, comprising control cams (4), which are arranged coaxially with the axis of rotation of the turning drum (1) and mounted in the frame walls of the sheet printing machine and which are so operatively connected with the gripper system by way of gripper control segments (2) mounted to be displaceable axially with respect to the axis of rotation of the turning drum (1) and selectably placeable against the control cams (4) that a pivot movement of the gripper control segments (2) is generated by the control cams (4) so that through the co-operation thereof with a gripper shaft the movement of grippers associated with this gripper shaft is controllable, **characterised in that** two mounting axles (10), which are mounted to be rotatable in the turning drum (1) and to be axially displaceable with respect to the axis of rotation of the turning drum (1) and on each of the sides - which face the control cams (4) - of which a respective one of the gripper control segments (2) is so arranged to be secure against rotation relative to the mounting axle (10) that the pivot movement of the gripper control segments (2) takes place about the fulcrum of the mounting axle (10), are provided, wherein the mounting axles (10) are so connected by way of a bridge (8) with a pushrod (5), which is arranged to be coaxial with the turning drum axis and which is mounted to be axially displaceable, that an axial movement of the pushrod (5) is transmissible by way of the bridge (8) and the mounting axles (10) to the gripper control segments (2), wherein a linear drive (9) is associated with the pushrod (5) for generating the axial movement.

2. Device for converting the movement of the gripper system according to claim 1, **characterised in that** axial bearings (6) acting at both sides are provided for mounting the mounting axles (10) relative to the bridge (8).

3. Device for converting the movement of the gripper system according to claim 1 or 2, **characterised in that** the pushrod (5) is mounted to be rotationally decoupled relative to the turning drum (1).

4. Device for converting the movement of the gripper system according to claim 3, **characterised in that** an axial bearing (7) acting at both sides is provided for the rotational decoupling.

5. Device for converting the movement of the gripper system according to claim 1, **characterised in that** a rotational decoupling is provided between pushrod (5) and linear drive (9).

6. Device for converting the movement of the gripper system according to any one of the preceding claims, **characterised in that** a torsion spring (13) tightening the mounting axles (10) relative to one another is provided.

7. Device for converting the movement of the gripper system according to any one of the preceding claims, **characterised in** a sensor detecting the position of the pushrod (5) is provided.

8. Device for converting the movement of the gripper system of a turning drum for sheet printing machines selectably usable in first forme printing or in first forme and perfecting printing, comprising control cams (4), which are arranged coaxially with the axis of rotation of the turning drum (1) and mounted in the frame walls of the sheet printing machine and which are so operatively connected with the gripper system by way of gripper control segments (2) mounted to be displaceable axially with respect to the axis of rotation of the turning drum (1) and selectably placeable against the control cams (4) that a pivot movement of the gripper control segments (2) is generated by the control cams (4) so that through the co-operation thereof with a gripper shaft the movement of grippers associated with this gripper shaft is controllable, **characterised in that** a mounting axle (10), which extends longitudinally of the turning drum (1) and which is mounted to be displaceable axially with respect to the axis of rotation of the turning drum (1) and which carries at each end a respective gripper control segment (2) mounted to be rotatable relative to the mounting axle (10), is provided, the pivot movement of the gripper control segments (2) taking place about the mounting axle (10), wherein the mounting axle (10) is so connected by way of a bridge (8) with a pushrod (5) arranged coaxially with the turning drum axis (1) and mounted to be axially displaceable that an axial movement of the pushrod (5) is transmissible by way of the bridge (8) and the mounting axis (10) to the gripper control segments (2), wherein a linear drive (9) is associated with the pushrod (5) for generating the axial movement.

9. Device for converting the movement of the gripper system of a turning drum according to claim 8, **characterised in that** the pushrod (5) is mounted to be rotationally decoupled relative to the bridge (8).

10. Device for converting the movement of the gripper system of a turning drum according to claim 9, **characterised in that** an axial bearing (7) acting at both sides is provided for the rotational decoupling.

11. Device for converting the movement of the gripper system of a turning drum according to claim 8, **characterised in that** a rotational decoupling is provided between pushrod (5) and linear drive (9).

12. Device for converting the movement of the gripper system of a turning drum according to claim 11, **characterised in that** the gripper control segments (2) are tightened relative to the mounting axle (10) by springs.

13. Device for converting the movement of the gripper system of a turning drum according to any one of claims 8 to 12, **characterised in that** a sensor detecting the position of the pushrod (5) is provided.

## Revendications

1. Dispositif pour commuter le mouvement du système de pinces d'un tambour de retournement pour des machines d'impression feuille à feuille fonctionnant au choix pour l'impression recto ou l'impression recto/verso, comportant des cames de commande (4) installées coaxialement à l'axe de rotation du tambour (1) dans les parois du bâti de la machine d'impression, ces cames de commande coopérant avec le système de pinces par des segments de commande de pinces (2) montés de façon à coulisser axialement par rapport à l'axe de rotation du tambour (1) et qui prennent sélectivement dans les cames de commande (4), de façon que les cames de commande (4) génèrent un mouvement de basculement des segments de commande de pinces (2) pour que leur coopération avec un axe de pince commande le mouvement de la pince associé à cet axe,
dispositif **caractérisé par**
deux axes de palier (10) montés coulissants, à rotation dans le tambour de retournement (1) et axialement par rapport à ce tambour (1), le côté des axes tourné vers les cames de commande (4) de chaque segment de commande de pinces (2) étant monté solidairement en rotation par rapport à l'axe de palier (10) pour que le mouvement de basculement des segments de commande de pinces (2) se fasse autour du point de rotation de l'axe de palier (10),
* les axes de palier (10) étant reliés par un pont (8) à une barre de poussée (5) coulissant dans la direction axiale, coaxialement à l'axe du tambour de retournement, de façon que le mouvement axial de la barre de poussée (5), soit transmis aux segments de commande de pinces (2), par l'intermédiaire du pont (8) et des axes de palier (10),
* la barre de poussée (5) étant associée à un moteur linéaire (9) pour générer le mouvement axial.

2. Dispositif de commutation du mouvement du système de pinces selon la revendication 1,
**caractérisé en ce que**
des paliers axiaux (6) agissant sur deux côtés sont prévus pour le montage de l'axe de palier (10) vis-à-vis du pont (8).

3. Dispositif de commutation du mouvement du système de pinces selon la revendication 1 ou 2,
**caractérisé en ce que**
la barre de poussée (5) est découplée en rotation par rapport au tambour de retournement (1).

4. Dispositif de commutation du mouvement du système de pinces selon la revendication 3,
**caractérisé en ce que**
le découplage en rotation est assuré par un palier axial (7) agissant sur les deux côtés.

5. Dispositif de commutation du mouvement du système de pinces selon la revendication 1,
**caractérisé en ce qu'**
un découplage en rotation est prévu entre la barre de poussée (5) et le moteur linéaire (9).

6. Dispositif de commutation du mouvement du système de pinces selon l'une des revendications précédentes,
**caractérisé par**
un ressort de torsion (13) qui assure la mise en tension des axes de palier (10) l'un par rapport à l'autre.

7. Dispositif de commutation du mouvement du système de pinces selon l'une des revendications précédentes,
**caractérisé par**
un capteur détectant la position de la barre de poussée (5).

8. Dispositif de commutation du mouvement du système de pinces d'un tambour de retournement (1) pour une machine d'impression feuille à feuille fonctionnant au choix pour l'impression recto ou pour l'impression recto et verso, comportant des cames de commande (4) montées coaxialement à l'axe de rotation du tambour de retournement (1) dans les parois du bâti de la machine d'impression feuille à feuille, ces cames de commande coopérant avec le système de pinces par des segments de commande de pinces (2), montés coulissants axialement par rapport à l'axe de rotation du tambour de retournement (1), en s'appliquant sélectivement contre les cames de commande (4), de façon que les cames de commande (4) génèrent un mouvement de basculement des segments de commande de pinces (2) pour que leur coopération avec un arbre de pinces commande le mouvement des pinces associé à cet arbre,
**caractérisé par**
un axe de palier (10) s'étendant le long du tambour de retournement (1) et coulissant axialement par rapport à l'axe de rotation du tambour de retournement (1), cet axe portant sur les deux côtés, chaque fois un segment de commande de pinces (2) monté à rotation par rapport à l'axe de palier (10), et le mouvement de basculement des segments de commande de pinces (2) se fait autour de l'axe de palier (10),
* l'axe de palier (10) étant relié par un pont (8) à une barre de poussée (5) coulissant axialement, coaxiale à l'axe du tambour de retournement (1), et qui transmet le mouvement axial de la barre de poussée par le pont (8) et l'axe longitudinal (10) aux segments de commande de pinces (2),
* la barre de poussée (5) comportant un moteur linéaire (9) pour générer le mouvement axial.

9. Dispositif de commutation du mouvement du système de pinces d'un tambour de retournement selon la revendication 8,
**caractérisé en ce que**
la barre de poussée (5) est découplée en rotation par rapport au pont (8).

10. Dispositif de commutation du mouvement du système de pinces d'un tambour de retournement selon la revendication 9,
**caractérisé par**
un palier axial (7) agissant des deux côtés pour le découplage en rotation.

11. Dispositif de commutation du mouvement du système de pinces d'un tambour de retournement selon la revendication 8,
**caractérisé par**
un découplage en rotation entre la barre de poussée (5) et le moteur linéaire (9).

12. Dispositif de commutation du mouvement du système de pinces d'un tambour de retournement selon la revendication 11,
**caractérisé en ce que**
les segments de commande des pinces (2) sont précontraints contre l'axe de palier (10) par des ressorts.

13. Dispositif de commutation du mouvement du système de pinces d'un tambour de retournement selon l'une des revendications 8 à 12,
**caractérisé par**
un capteur détectant la position de la barre de poussée (5).
